# EUROPÄISCHE PATENTSCHRIFT

(11) **EP 2 306 420 B1**
(45) Veröffentlichungstag und Bekanntmachung des Hinweises auf die Patenterteilung: **01.06.2016**
(21) Anmeldenummer: 09171877.5
(22) Anmeldetag: 30.09.2009
(51) Int. Cl.: G08B 21/04, B61L 23/06

(54) **Verfahren zur Überwachung eines Sicherheitspostens und entsprechende Vorrichtung**
Method for monitoring security personnel and corresponding device
Procédé destiné à la surveillance d'un poste de sécurité et dispositif correspondant

(43) Veröffentlichungstag der Anmeldung: 06.04.2011
(73) Patentinhaber: Schweizer Electronic AG, 6260 Reiden (CH)
(72) Erfinder: Nussbaumer, Stefan, 5643 Sins (CH); Härdi, Roman, 3380 Wangen an der Aare (CH); von Rohr, Peter, 4663 Aarburg (CH)
(74) Vertreter: BOVARD AG

(56) Entgegenhaltungen:
- DE-A1- 2 532 504
- FR-A1- 2 549 262
- US-A- 4 884 067
- US-A- 4 899 133

## Beschreibung

### Technisches Gebiet der Erfindung

Die vorliegende Erfindung bezieht sich auf ein Verfahren und auf eine entsprechende Vorrichtung zur Überwachung eines Sicherheitspostens, wobei durch ein Detektionsmodul die Aufmerksamkeitsparameter des Sicherheitspostens in regelmässigen Zeitabständen detektiert werden und ein Alarmsignal an eine Alarmzentrale durch ein Übermittlungsmodul übermittelt wird, wenn die Aufmerksamkeitsparameter des Sicherheitspostens von vorgegebenen Werten abweichen.

In dieser Anmeldung bezieht sich der Begriff Alarmsignal auf ein beliebiges Signal, welches an die Alarmzentrale übermittelt wird, und welches dazu führt, dass die Baustelle evakuiert wird. In der Praxis wird dieses Signal oft auch Warnton genannt. Im gleichen Sinne wird in der Praxis an Stelle des Ausdrucks "Alarmzentrale" oft auch "Warnzentrale" verwendet.

### Stand der Technik

An Bahnstrecken werden oft Arbeiten ausgeführt, bei welchen keine vollständige Sperrung des Bahnverkehrs vorgenommen wird. Manche Arbeiten können relativ schnell durchgeführt werden, so dass eine Sperrung der Geleise nicht nötig ist und es zu keinen Störungen im Fahrplan kommt. In anderen Fällen bestehen gar keine alternativen Fahrmöglichkeiten, so dass die Sperrung gar nicht möglich ist. Schliesslich kann eine vollständige Sperrung der Geleise bei einer Baustelle auch aus wirtschaftlichen Gründen nicht sinnvoll sein.

In solchen Situationen muss man jedoch im Bezug auf die Sicherheit der Bauarbeiter eine grosse Sorgfalt walten lassen. Insbesondere ist es in solchen Fällen notwendig, eine rechtzeitige und zuverlässige Evakuierung von Bauarbeiten von Geleisen bei herannahenden Zügen zu gewährleisten. Nach der Durchfahrt des Zuges können die Arbeiten an oder neben den Geleisen fortgeführt werden. Daher gilt es insbesondere, die herannahenden Züge rechtzeitig zu bemerken und anschliessend eine entsprechende Alarmmeldung frühzeitig herauszugeben.

Herkömmlich basiert diese Alarmierung auf Personen (so genannten Sicherheitsposten), welche auf einer bestimmten Distanz von der Baustelle aufgestellt werden. Ihre Aufgabe ist es, bei Herannahen eines Zuges eine entsprechende Meldung an die Alarmzentrale zu übermitteln. Typischerweise sind zum Übermitteln von Signalen spezielle Geräte vorgesehen, welche die Sicherheitsposten auf dem Körper tragen können. Um ein Alarmsignal zu übermitteln, sollten üblicherweise mindestens zwei verschiedene Bedienelemente betätigt werden. Oft handelt es sich um zwei Knöpfe, welche simultan gedrückt werden müssen. Auch können Hebel vorgesehen sein, welche in bestimmte Richtungen geschwenkt werden müssen. Auf diese Weise werden Fehler schneller entdeckt, und zudem wird verhindert, dass es zu einer ungewollten, zufälligen Alarmauslösung kommt.

Nun müssen sich diese Sicherheitsposten auf jeden Fall genügend weit von der Baustelle entfernen, damit die Bauarbeiter vor dem Eintreffen des Zuges noch genügend Zeit haben, sich in Sicherheit zu begeben. Oft müssen sie so weit weg stehen, dass sie keinen Sichtkontakt mit den übrigen Bauarbeitern mehr haben. Eine solche Situation birgt ein zusätzliches Sicherheitsrisiko, welches zusätzlich vom Zustand bzw. von der Aufmerksamkeit der Sicherheitsposten verstärkt wird. Falls nämlich ein Sicherheitsposten in einem bestimmten Augenblick nicht in der Lage ist, die herannahende Gefahr zu erkennen und die Alarmauslösung schnell zu initiieren, kann es zu schweren Unfällen kommen. Somit ist es sehr wichtig, den Zustand bzw. die Aufmerksamkeit des Sicherheitspostens kontinuierlich zu überwachen und beim Feststellen von Unregelmässigkeiten geeignete Massnahmen einzuleiten.

Dieses Problem wird herkömmlich so gelöst, dass im Gerät, welches von den Sicherheitsposten getragen wird, eine so genannte "Totmannschaltung" vorgesehen wird. Der Sicherheitsposten muss diese Totmannschaltung in regelmässigen Abständen betätigen. Unterlässt er dies aus irgendeinem Grund, wird nach einer vorbestimmten Zeit genannt T1 ein akustisches (und manchmal auch ein optisches) Warnsignal ausgelöst. Dieses Warnsignal kann in der Folge durch die Betätigung der Totmannschaltung ausgeschaltet werden. Wenn jedoch die Totmannschaltung auch nach der Auslösung dieses Warnsignals nicht betätigt wird, wird nach einer zweiten vorbestimmten Zeit - genannt T2 - das Alarmsignal oder Störsignal an die Alarmzentrale gesendet. Typischerweise wird für die Zeit T1 20 Sekunden und für die Zeit T2 25 Sekunden gewählt.

Nun ist diese Überprüfung der Aufmerksamkeit von Sicherheitsposten für die Betroffenen sehr mühsam. Üblicherweise müssen sie nämlich alle 20 Sekunden die oben beschriebenen Warnsignale durch Betätigen von Bedienelementen auf ihren Vorrichtungen quittieren (bestätigen). Dies ist vom ergonomischen Standpunkt her eindeutig unvorteilhaft und führt mit der Zeit zu einer sehr starken Beanspruchung der Finger und potentiellen Schädigungen derselben. Zudem sind die Sicherheitsposten auch einer kontinuierlichen Lärmbelästigung durch die akustischen Warnsignale ausgesetzt. Zudem führen die immer wieder vorkommenden Operationen zwangsläufig zu einer repetitiven Automatisierung der Handlungen, welche eine weitere Gefahrenquelle in sich trägt. Oft kommt es nämlich vor, dass die Sicherheitsposten beim Herannahen von Zügen aus Gewohnheit nicht auf die Alarmknöpfe, sondern vielmehr auf die Knöpfe der Totmannschaltung drücken. In solchen Fällen sind die möglichen Konsequenzen gravierend, da auf der Baustelle in einer solchen Situation kein Alarm ausgelöst wird.

Ausserdem kann es mit den herkömmlichen Lösungen trotz dieser regelmässigen Kontrolle der Sicherheitsposten zu Unfällen kommen. Wie oben beschrieben, wird in regelmässigen Abständen ein akustisches oder optisches Warnsignal ausgelöst, auf welches die Sicherheitsposten reagieren müssen. Typischerweise müssen die Sicherheitsposten die entsprechenden Knöpfe innerhalb von 5 Sekunden drücken. Wenn der Sicherheitsposten also unmittelbar nach dem Quittieren eines ersten Warnsignals in Schwierigkeiten gerät, wird das eigentliche Alarmsignal erst nach 25 Sekunden (20 Sekunden bis zum nächsten Warnsignal und noch 5 Sekunden zum Quittieren) an die Alarmzentrale übermittelt. Wenn sich in dieser Zeit ein Zug nähert, wird er nicht detektiert, so dass die Bauarbeiter auch nicht gewarnt werden. Dies kann auch gravierende Konsequenzen haben.

Aus diesem Grund wird heutzutage die Distanz zwischen dem Standort der Sicherheitsposten und der Baustelle (die so genannte Ankündigungsdistanz) um die Zeit vergrössert, welche für die Durchfahrt eines nichtbemerkten Zuges notwendig ist (also die Ankündigungszeit plus die Ansprechzeit für die Totmannschaltung). Somit werden die Sicherheitsposten an Positionen aufgestellt, welche von der eigentlichen Baustelle noch weiter entfernt sind. So steigt aber die Wahrscheinlichkeit, dass eine Weiche zwischen der Baustelle und dem Sicherheitsposten zu liegen kommt. Wenn dies der Fall ist, müssen zusätzliche Geleise überwacht werden, so dass ein weiterer Sicherheitsposten aufgesetzt werden muss. Dadurch wird die Baustelle noch grösser, noch komplizierter und noch teurer und auch das gesamte Sicherheitsdispositiv wird komplexer.

Die DE 2532504 beschreibt ein Gerät zum Überwachen der Aufmerksamkeitsparameter von alleine auf sich gestellten Personen.

### Offenbarung der Erfindung

Es ist deshalb eine Aufgabe der vorliegenden Erfindung, ein neues Verfahren zur Überwachung eines Sicherheitspostens und die entsprechende neue Vorrichtung vorzuschlagen, welche nicht die oben beschriebenen und anderen Nachteile des Standes der Technik aufweisen. Es ist vor allem eine Aufgabe der vorliegenden Erfindung, ein neues Verfahren zur Überwachung eines Sicherheitspostens und die entsprechende Vorrichtung bereitzustellen, welche eine bequemere Handhabung und erhöhte Sicherheit garantieren. Zusätzlich sollte die Vorankündigungszeit möglichst reduziert werden können.

Gemäss der vorliegenden Erfindung werden diese Ziele insbesondere durch die Elemente der unabhängigen Ansprüche erreicht. Andere vorteilhafte Ausführungsformen gehen ausserdem aus den abhängigen Ansprüchen und der Beschreibung hervor.

Insbesondere werden diese Ziele der Erfindung dadurch erreicht, dass in einem Verfahren zur Überwachung eines Sicherheitspostens, bei welchem durch ein Detektionsmodul die Aufmerksamkeitsparameter des Sicherheitspostens detektiert werden und ein Alarmsignal an eine Alarmzentrale durch ein Übermittlungsmodul übermittelt wird, wenn die Aufmerksamkeitsparameter des Sicherheitspostens von vorgegebenen Werten abweichen, durch mindestens eine Einrichtung das Detektionsmoduls eine Bewegung des Sicherheitspostens detektiert wird, bei Ausbleiben der Bewegung des Sicherheitspostens eine erste vorbestimmte Zeit durch ein Zeitzählmodul abgezählt, und nach der Abzählung der ersten vorbestimmten Zeit ein Warnsignal abgegeben wird, und nach Auslösung des Warnsignals eine zweite vorbestimmte Zeit durch das Zeitzählmodul abgezählt, und nach der Abzählung der zweiten vorbestimmten Zeit das Alarmsignal durch das Übermittlungsmodul an die Alarmzentrale übermittelt wird.

Diese Erfindung hat insbesondere den Vorteil, dass die Aufmerksamkeit des Sicherheitspostens nun automatisiert überwacht wird, ohne dass eine aktive Quittierung durch den Sicherheitsposten notwendig ist. Auf diese Weise kann sich der Sicherheitsposten seiner Hauptaufgabe widmen, ohne ständig durch die Warnsignale und die notwendige Quittierung unterbrochen zu werden. Auch kann durch eine kontinuierliche Kontrolle der Bewegung die erste Abzählzeit massiv reduziert werden, so dass dann auch die Ankündigungszeit insgesamt wesentlich reduziert werden kann.

In einer Ausführungsvariante der Erfindung wird die Abzählung der ersten vorbestimmten Zeit und/oder der Abzählung der zweiten vorbestimmten Zeit bei der Feststellung der Bewegung des Sicherheitspostens durch die Einrichtung unterbrochen. Der Vorteil dieser Ausführungsvariante liegt vor allem darin, dass bei einer kontinuierlichen Bewegung des Sicherheitspostens gar kein Warnsignal mehr ausgegeben wird. Wenn während einer gewissen Zeit keine Bewegung festgestellt wird (beispielsweise wenn der Sicherheitsposten kurz eine Sitzposition eingenommen hat), wird die Abzählung der Warnzeiten bei der nächsten Bewegung automatisch unterbrochen. So steigt der Bedienungskomfort für den Sicherheitsposten nochmals.

In einer anderen Ausführungsvariante der Erfindung wird die Abzählung der ersten vorbestimmten Zeit und/oder der Abzählung der zweiten vorbestimmten Zeit durch eine Unterbrechungsaktion des Sicherheitspostens unterbrochen. Diese Ausführungsvariante hat insbesondere den Vorteil, dass der Sicherheitsposten die Quittierung nach Bedarf beispielsweise auch traditionell, durch einen Druck auf Knöpfe oder durch eine Bewegung von Hebeln, durchführen kann. Auch ist in gewissen Situationen die Bewegung des Körpers nicht zwingend möglich, so dass trotzdem eine klassische Quittierung vorteilhaft sein kann.

In einer weiteren Ausführungsvariante der Erfindung wird die Bewegung des Sicherheitspostens durch mindestens einen Bewegungs- bzw. Beschleunigungssensor oder Gyroskop detektiert. Der Vorteil dieser Ausführungsform liegt insbesondere darin, dass die Bewegung direkt durch einen integrierten Bewegungs- bzw. Beschleunigungssensor oder einen Gyroskop detektiert werden kann. Bewegungs- bzw. Beschleunigungssensoren sind in der Regel relativ billig und nicht störungsanfällig. Ausserdem detektieren sie normalerweise sehr feine Bewegungen. Deshalb eignen sie sich insbesondere für den Einsatz auf Baustellen. Was Gyroskope angeht, so sind sie in der Lage, auch Rotationsbewegungen zu erfassen, was an Baustellen durchaus vorteilhaft sein kann.

In einer wieder weiteren Ausführungsvariante der Erfindung wird die Bewegung des Sicherheitspostens durch mindestens eine optische Erkennungseinheit detektiert. Beispielsweise kann eine Foto- oder Videokamera die Umgebung des Sicherheitspostens in regelmässigen Abständen aufnehmen, wobei dann die aufgenommenen Bilder von einer internen oder externen Analyseeinheit ausgewertet werden. Wenn zwischen zwei oder mehreren aufeinanderfolgenden Aufnahmen keine Unterschiede bestehen, kann davon ausgegangen werden, dass sich der Sicherheitsposten nicht mehr bewegt. Eine ähnliche Auswertung kann auch mit Lichtmustern gemacht werden, indem von einem Lichtausstrahlungsmodul ein bestimmtes Lichtmuster in die Umgebung des Sicherheitspostens ausgestrahlt wird und die Änderung dieses Musters durch einen entsprechenden Sensor detektiert wird. Auch wäre es denkbar, anstelle eines solchen aktiven Mechanismus auch ein passiveres System zu verwenden, durch welches eine Analyse des Umgebungslichts in verschiedenen Richtungen zur Detektierung von Bewegungen verwendet würde. Schliesslich ist es auch möglich, die Bewegungen des Sicherheitspostens auch mit Hilfe einer integrierten Distanzmesseinrichtung zu detektieren. Diese Ausführungsvariante hat vor allem den Vorteil, dass dank einer sehr hohen Empfindlichkeit solcher Erkennungseinheiten auch sehr feine Bewegungen des Sicherheitspostens auf eine einfache Weise registriert werden können.

An dieser Stelle soll festgehalten werden, dass sich die vorliegende Erfindung neben dem oben beschriebenen erfindungsgemässen Verfahren auch auf eine entsprechende Vorrichtung bezieht.

### Kurze Beschreibung der Zeichnungen

Nachfolgend werden die Ausführungsvarianten der vorliegenden Erfindung anhand von Beispielen beschrieben. Die Beispiele der Ausführungen werden durch folgende beigelegte Figuren illustriert:
Figur 1 ist eine schematische Darstellung eines Sicherheitspostens mit einer erfindungsgemässen Vorrichtung und der Alarmzentrale, welche zum Durchführen des erfindungsgemässen Verfahrens verwendet werden können;
Figur 2 ist eine schematische Darstellung der Struktur der Vorrichtung gemäss einer Ausführungsvariante der Erfindung;
Figur 3 ist eine schematische Darstellung der Baustelle, an welcher die Überwachung der Sicherheitsposten mittels des erfindungsgemässen Verfahrens und der erfindungsgemässen Vorrichtung durchgeführt wird.

### Ausführungsformen der Erfindung

Figur 1 illustriert schematisch eine Situation, in welcher ein Sicherheitsposten 10 durch das erfindungsgemässe Verfahren überwacht wird. In Figur 1 befindet sich der Sicherheitsposten 10 in der Nähe der Geleise 40, welche gesichert werden sollen. Der Sicherheitsposten 10 trägt dabei eine erfindungsgemässe Vorrichtung 20. Diese Vorrichtung 20 kann in verschiedenen Formen ausgebildet sein - insbesondere kann sie am Körper des Sicherheitspostens 10 getragen werden und direkt in eine vorbekannte Vorrichtung zur Auslösung von Alarmsignalen AS integriert werden. Diese Integration macht sehr viel Sinn, denn der Sicherheitsposten 10 muss sich in einem solchen Fall während seiner Arbeit nicht auf verschiedene Geräte konzentrieren. Selbstverständlich ist es aber denkbar, auch eine vollständig unabhängige Vorrichtung 20 vorzusehen, ohne dass dies die wesentlichen Vorteile der Erfindung beeinträchtigen würde.

Solche bekannten Vorrichtungen zur Auslösung von Alarmsignalen AS umfassen eine Stromquelle (nicht dargestellt) und mindestens ein Auslöseelement (auch nicht dargestellt), durch welches das Herannahen eines Zugs signalisiert werden kann. Oft werden zur Verhinderung einer zufälligen und ungewollten Alarmauslösung mehrere Auslöseelemente vorgesehen, welche simultan gedrückt werden müssen. Die Auslöseelemente sind typischerweise als Knöpfe ausgebildet. Statt Knöpfen ist es aber auch möglich, Hebel oder andere ähnliche Bedienelemente vorzusehen.

Wenn bei einem detektierten herannahenden Zug die Auslösung des Alarmsignals AS durch den Sicherheitsposten 10 wie oben beschrieben vorgenommen wird, wird es an ein Empfangsmodul 33 einer Alarmzentrale 30 durch ein Übermittlungsmodul 25 der Vorrichtung 20 übermittelt. Diese Alarmzentrale 30 umfasst neben dem Empfangsmodul 25 auch akustische 31 und/oder optische 32 Warnmittel, mittels welchen die Bauarbeiter vor herannahender Gefahr gewarnt werden. Typischerweise werden laute Signalhörner und/oder Drehlichter verwendet, damit die Alarmierung und die anschliessende Evakuierung sehr schnell durchgeführt werden können. Klar können aber auch andere geeignete Signalisierungseinrichtungen verwendet werden.

Die Struktur der Vorrichtung 20 wird näher in Figur 2 dargestellt. Die Vorrichtung 20 umfasst neben dem bereits erwähnten Übermittlungsmodul 25 zur Übermittlung von Alarmsignalen AS an die Alarmzentrale 30 auch ein Detektionsmodul 21, dank welchen die überwachten Aufmerksamkeitsparameter des Sicherheitspostens 10 detektiert werden können. Diese Detektion kann in regelmässigen Zeitabständen durchgeführt werden. Allerdings ist es durchaus denkbar, auch beliebige, nicht regelmässige Zeitabstände zur Detektion zu verwenden.

Insbesondere können als Aufmerksamkeitsparameter des Sicherheitspostens 10 die Bewegungen seines Körpers verwendet werden. Grundsätzlich ist nämlich davon auszugehen, dass sich ein Sicherheitsposten 10 während eines Arbeitseinsatzes kontinuierlich bewegt. Die kontinuierliche Bewegung des Sicherheitspostens ist so zu verstehen, dass der Sicherheitsposten im Normalzustand dauernd leichte Bewegungen ausführt. Diese können aber auch am Ort passieren, so dass die Bewegung nicht zwingend eine Positionsänderung an sich zieht. Daher kann das Ausfallen von Bewegungen des Sicherheitspostens 10 als ein starkes Indiz für einen nicht normalen Zustand und daher eine schlechte Aufmerksamkeit dienen. Natürlich wäre es aber im gleichen Sinne denkbar, die Bewegungen der Augenlider oder anderer Körperteile des Sicherheitspostens 10 zu verwenden. Deswegen umfasst das Detektionsmodul 21 mindestens eine Einrichtung 22, 23, dank welcher eine Bewegung des Sicherheitspostens 10 festgestellt bzw. detektiert werden kann.

Insbesondere kann das Detektionsmodul 21 mindestens einen Bewegungs- bzw. Beschleunigungssensor oder einen Gyroskopen 22 umfassen. Die Beschleunigungssensoren sind Sensoren, welche die Beschleunigung messen und dann entsprechend auswerten können. Diese Messung wird aber typischerweise indirekt, durch die Messung der Trägheitskraft, welche auf eine Testmasse wirkt, erreicht. Somit kann eine Geschwindigkeitszunahme oder eine Geschwindigkeitsabnahme und somit eine Bewegung detektiert werden. Solche Beschleunigungssensoren werden auch Beschleunigungsmesser oder Accelerometer genannt. Bewegungssensoren sind Zusammenstellungen von Beschleunigungssensoren, welche in einer besonderen Anordnung zueinander aufgestellt sind, so dass sie räumliche Eigenbewegungen durch die Auflösung von minimalsten Änderungen der Beschleunigung detektieren können. Die einfachste Anordnung eines solchen Bewegungssensors sind drei zueinander senkrecht stehende und die drei Raumkoordinaten (X, Y, Z) abdeckende Beschleunigungssensoren. Schliesslich sind Gyroskopen oder Kreiselinstrumente im Prinzip rasch rotierende, symmetrische Kreisel, welche sich in einem beweglichen Lager drehen. Gyroskope werden üblicherweise als Navigationsinstrumente oder zur aktiven Lageregelung eingesetzt, insbesondere für Luft- und Raumfahrt. Bei der Lageregelung von Raumflugkörpern wird ausgenutzt, dass das Gesamtsystem aus Raumflugkörper und Gyroskop seinen Drehimpuls beibehält und somit durch Drehimpulsübertragung zwischen beiden die Lage gesteuert werden kann.

Eine andere Möglichkeit zur Detektion von Bewegungen des Sicherheitspostens 10 ist der Einsatz einer optischen Erkennungseinheit 23 bzw. einer Distanzmessvorrichtung. Eine solche optische Erkennungseinheit 23 kann beispielsweise eine Kamera umfassen, welche bewegte oder statische Bilder der Umgebung des Sicherheitspostens 10 erfasst. Diese Bilder können dann durch eine entsprechende Auswertungseinheit analysiert werden, um Bewegungen des Sicherheitspostens 10 zu detektieren. So wird beispielsweise bei einem bewegten Bild, welches über eine gewisse Zeitperiode keine Änderungen aufweist sehr schnell ein Ausbleiben der Bewegung detektiert. Auch kann bei nacheinander aufgenommenen statischen Bildern, welche sich im Wesentlichen nicht voneinander unterscheiden, klar auf ein Ausbleiben der Bewegung geschlossen werden. Es sind hier natürlich auch viele andere optische Erkennungseinheiten denkbar, durch welche die Bewegungen des Sicherheitspostens 10 erkennt werden können. Ähnlich kann durch eine Distanzmesseinheit eine kontinuierliche Auswertung der Distanz zwischen dem Sicherheitsposten 10 und einem bestimmten Punkt durchgeführt werden. Wenn sich diese Distanz über eine gewisse Zeitperiode nicht ändert, ist davon auszugehen, dass sich der Sicherheitsposten 10 nicht mehr bewegt.

Selbstverständlich kann zur Detektion der Bewegung des Sicherheitspostens 10 auch eine Kombination von diesen verschiedenen Mitteln eingesetzt werden. Auf diese Weise kann eine erhöhte Zuverlässigkeit der Detektion erreicht werden, so dass unnötige Detektionsfehler eliminiert werden können.

Neben diesem Detektionsmodul 21 umfasst die erfindungsgemässe Vorrichtung 20 auch ein Zeitzählmodul 24. Dieses Zeitzähmodul 24 ist mit dem Detektionsmodul 21 verbunden und dient dazu, eine erste vorbestimmte Zeit T1 abzuzählen nachdem durch das Detektionsmodul 21 ein Ausbleiben der Bewegung des Sicherheitspostens 10 detektiert wird. Bei herkömmlichen Vorrichtungen beträgt diese erste Zeit T1 20 Sekunden. Durch den Einsatz des erfindungsgemässen Verfahrens und der erfindungsgemässen Vorrichtung kann diese Zeit aber bis auf 5 Sekunden verkürzt werden. Selbstverständlich ist es aber auch so, dass die Zeit T1 beliebig angepasst werden kann.

Wenn während der Abzählung dieser ersten Zeit T1 durch das Detektionsmodul 21 eine erneute Bewegung des Sicherheitspostens 10 detektiert wird, so wird dies dem Zeitzählmodul 24 signalisiert, so dass es die Abzählung unterbrechen kann. Wenn jedoch die ersten vorbestimmten Zeit T1 vollständig abgezählt wird, ohne dass eine Bewegung des Sicherheitspostens 10 detektiert wird, wird durch das Zeitzählmodul 24 ein Warnsignal WS abgegeben. Dieses Warnsignal WS dient dazu, die Aufmerksamkeit des Sicherheitspostens 10 zu wecken, so dass er sich seiner Hauptaufgabe widmen kann. Dazu ist das Zeitzählmodul 24 mit einem entsprechenden Alarmmodul 26 verbunden. Dieses Alarmmodul 26 kann beispielsweise als ein Alarmhorn ausgebildet werden. Es ist aber auch denkbar, andere geeignete akustische oder optische Warnmittel einzusetzen.

Nach der Auslösung dieses Warnsignals WS fängt das Zeitzählmodul 24 an, eine zweite vorbestimmte Zeit T2 abzuzählen. Typischerweise kann diese zweite Zeit T2 5 Sekunden betragen, aber selbstverständlich kann auch diese Zeit nach Bedarf verkürzt oder verlängert werden. Wenn nach der Abzählung dieser zweiten vorbestimmten Zeit T2 durch das Detektionsmodul 21 immer noch keine Bewegung des Sicherheitspostens 21 detektiert ist, so wird die Übermittlung des Alarmsignals oder Störsignals AS durch das Übermittlungsmodul 25 an die Alarmzentrale 30 aktiviert. In diesem Fall wird durch die Alarmzentrale die Evakuierung der Baustelle angeordnet, da nicht mehr garantiert werden kann, dass alle herannahenden Gefahren rechtzeitig bemerkt werden können.

Wenn aber während der Abzählung der zweiten Zeit T2 durch das Detektionsmodul 21 eine Bewegung des Sicherheitspostens 10 detektiert wird, so wird diese Information auch diesmal dem Zeitzählmodul 24 signalisiert, so dass die Abzählung unterbrochen werden kann. Gleichzeitig wird auch das Warnsignal WS abgeschaltet.

Im konkreten Fall wird also bei einem Ausbleiben von Bewegungen des Sicherheitspostens 10 während der vorbestimmten Zeit T1 ein Warnsignal WS abgegeben. Wenn dann der Sicherheitsposten 10 dies merkt, kann er das Warnsignal WS im Prinzip sehr einfach unterbrechen, indem er eine schnelle Bewegung macht. Diese Bewegung wird vom Detektionsmodul 21 detektiert, so dass die Abzählung der zweiten vorbestimmten Zeit T2 unterbrochen wird. In diesem Fall wird kein Alarmsignal an die Alarmzentrale 30 übermittelt und die Baustelle wird entsprechend auch nicht evakuiert. Selbstverständlich kann jedoch die Abzählung der ersten vorbestimmten Zeit T1 und/oder der Abzählung der zweiten vorbestimmten Zeit T2 auch durch eine aktive Unterbrechungsaktion des Sicherheitspostens 10 unterbrochen werden. Dazu können wiederum besondere Bedienelemente (Knöpfe oder Hebel) auf der Vorrichtung 20 vorgesehen werden.

In Figur 3 wird schematische eine Baustelle dargestellt, an welcher die Überwachung der Sicherheitsposten 10, 15 mittels des erfindungsgemässen Verfahrens durchgeführt wird. Im Bereich der Baustelle 41 befinden sich verschiedene Baumaschinen (hier schematisch durch einen beweglichen Kran 50 dargestellt), sowie die Bauarbeiter 11, 12, 13, 14. Sowohl die Maschinen 50 als auch die Bauarbeiter 11, 12, 13, 14 müssen vor herannahenden und vorbeifahrenden Gefahren (Zügen) durch die Alarmzentrale 30 gewarnt werden. Die entsprechenden Alarmsignale werden im Normalfall an die Alarmzentrale 30 durch die Sicherheitsposten 10, 15 aktiv übermittelt. Alternativ werden die Alarmsignale an die Alarmzentrale 30 automatisch von den entsprechenden Vorrichtungen 20 übermittelt, nachdem wie oben beschrieben eine fehlende Aufmerksamkeit der Sicherheitsposten 10, 15 detektiert wird.

Dank einer verbesserten Überwachung von Sicherheitsposten 10, 15 kann die Ankündigungsdistanz 42 massiv verkürzt werden. Es ist nämlich so, dass dank einer kontinuierlichen Überwachung der Bewegungen der Sicherheitsposten 10, 15 eine Anomalie sehr schnell detektiert werden kann. So kann auch die erste vorbestimmte Zeit T1 sehr kurz gewählt werden. Dadurch können sämtliche Störungen viel schneller und effizienter detektiert werden, was zu einer Verkürzung der Ankündigungszeit führt. Somit werden die beschriebenen Probleme, welche sich aus langen Ankündigungsdistanzen ergeben, sehr effizient gelöst.

Zum Schluss sei darauf hingewiesen, dass die beispielhaft beschriebenen Ausführungsvarianten nur eine Auswahl an möglichen Realisierungen der erfindungsgemässen Gedanken darstellen und keinesfalls als limitierend angeschaut werden sollen. Der Fachmann wird verstehen, dass viele andere Implementierungen der Erfindung möglich sind, ohne von den wesentlichen Merkmalen der Erfindung abzuweichen.

## Patentansprüche

1. Verfahren zur Überwachung eines Sicherheitspostens (10, 15) zur Sicherung von Baustellen an Bahngeleisen gegenüber herannahenden Zügen, wobei durch ein Detektionsmodul (21) die Aufmerksamkeitsparameter des Sicherheitspostens (10, 15) detektiert werden und ein Alarmsignal (AS) an eine Alarmzentrale (30) durch ein Übermittlungsmodul (25) übermittelt wird, wenn die Aufmerksamkeitsparameter des Sicherheitspostens (10, 15) von vorgegebenen Werten abweichen,
**dadurch gekennzeichnet,**
**dass** durch mindestens eine Einrichtung (22, 23) des Detektionsmoduls (21) eine Bewegung des Sicherheitspostens (10, 15) detektiert wird,
**dass** bei Ausbleiben der Bewegung des Sicherheitspostens (10, 15) eine erste vorbestimmte Zeit durch ein Zeitzählmodul (24) abgezählt; und nach der Abzählung der ersten vorbestimmten Zeit ein Warnsignal (WS) abgegeben wird, und
**dass** nach Auslösung des Warnsignals (WS) eine zweite vorbestimmte Zeit durch das Zeitzählmodul (24) abgezählt, und nach der Abzählung der zweiten vorbestimmten Zeit das Alarmsignal (AS) durch das Übermittlungsmodul (25) an die Alarmzentrale (30) übermittelt wird, wobei eine Evakuierung der Baustelle ausgelöst wird.

2. Verfahren nach Anspruch 1, **dadurch gekennzeichnet, dass** die Abzählung der ersten vorbestimmten Zeit und/oder der Abzählung der zweiten vorbestimmten Zeit bei der Feststellung der Bewegung des Sicherheitspostens (10, 15) durch die Einrichtung (22, 23) unterbrochen wird.

3. Verfahren nach Anspruch 1 oder 2, **dadurch gekennzeichnet, dass** die Abzählung der ersten vorbestimmten Zeit und/oder der Abzählung der zweiten vorbestimmten Zeit durch eine Unterbrechungsaktion des Sicherheitspostens (10, 15) unterbrochen wird.

4. Verfahren nach einem der Anspruche 1 bis 3, **dadurch gekennzeichnet, dass** die Bewegung des Sicherheitspostens (10, 15) durch mindestens einen Bewegungs- bzw. Beschleunigungssensor (22) oder Gyroskop (22) detektiert wird.

5. Verfahren nach einem der Ansprüche 1 bis 4, **dadurch gekennzeichnet, dass** die Bewegung des Sicherheitspostens (10, 15) durch mindestens eine optische Erkennungseinheit (23) oder eine Distanzmessvorrichtung detektiert wird.

6. Vorrichtung (20) zur Überwachung eines Sicherheitspostens (10, 15) zur Sicherung von Baustellen an Bahngeleisen gegenüber herannahenden Zügen, wobei durch ein Detektionsmodul (21) die Aufmerksamkeitsparameter des Sicherheitspostens (10, 15) in regelmässigen Zeitabständen detektierbar sind und ein Alarmsignal (AS) an eine Alarmzentrale (30) durch ein Übermittlungsmodul (25) übermittelbar ist, wenn die Aufmerksamkeitsparameter des Sicherheitspostens (10, 15) von vorgegebenen Werten abweichen,
**dadurch gekennzeichnet,**
**dass** das Detektionsmodul (21) mindestens eine Einrichtung (22, 23) zur Feststellung einer Bewegung des Sicherheitspostens (10, 15) umfasst,
**dass** ein Zeitzählmodul (24) vorgesehen ist,
wobei bei Ausbleiben der Bewegung des Sicherheitspostens (10, 15) durch das Zeitzählmodul eine erste vorbestimmte Zeit abzählbar ist und nach Abzahlung der ersten vorbestimmten Zeit ein Warnsignal (WS) abgebbar ist, und
wobei nach Auslösung des Warnsignals (WS) eine zweite vorbestimmte Zeit durch das Zeitzählmodul (24) abzählbar ist, und nach Abzählung der zweiten vorbestimmten Zeit die Übermittlung des Alarmsignals (AS) welches eine Evakuierung der Baustelle auslöst, durch das Übermittlungsmodul (25) aktivierbar ist.

7. Vorrichtung nach Anspruch 6, **dadurch gekennzeichnet, dass** Mittel zum Unterbrechen der Abzählung der ersten vorbestimmten Zeit und/oder der zweiten vorbestimmten Zeit vorgesehen sind, wobei die Mittel durch das Detektionsmodul (21) oder durch den Sicherheitsposten (10, 15) aktivierbar sind.

8. Vorrichtung nach einem der Ansprüche 6 oder 7, **dadurch gekennzeichnet, dass** das Detektionsmodul (21) mindestens einen Bewegungs- bzw. Beschleunigungssensor (22) oder Gyroskop (22) umfasst.

9. Vorrichtung nach einem der Ansprüche 6 bis 8, **dadurch gekennzeichnet, dass** das Detektionsmodul (21) mindestens eine optische Erkennungseinheit (23) umfasst.

10. Vorrichtung nach einem der Ansprüche 6 bis 9, **dadurch gekennzeichnet, dass** sie auf dem Körper des Sicherheitspostens (10,15) tragbar ist.

11. Vorrichtung nach einem der Ansprüche 6 bis 10, **dadurch gekennzeichnet, dass** das Detektionsmodul (21) mindestens eine Distanzmesseinrichtung umfasst.

## Claims

1. Method for monitoring a security guard (10, 15) for security of construction sites on railway tracks against approaching trains, whereby the alertness parameters of the security guard (10, 15) are detected by a detection module (21) and an alarm signal (AS) is transmitted to an alarm center (30) by a transmission module (25) if the alertness parameters of the security guard (10, 15) deviate from predetermined values,
**characterized**
**in that** a movement of the security guard (10, 15) is detected by at least one apparatus (22, 23) of the detection module (21),
**in that** with absence of a movement of the security guard (10, 15) a first preset time is counted by a time counter module (24), and after the counting of the first preset time a warning signal (WS) is emitted, and
**in that** after triggering of the warning signal (WS) a second preset time is counted by the time counter module (24), and after the counting of the second preset time the alarm signal (AS) is transmitted by the transmission module (25) to the alarm center (30), whereby an evacuation of the construction site is initiated.

2. Method according to claim 1, **characterized in that** the counting of the first preset time and/or the counting of the second preset time is interrupted upon detection of a movement of the security guard (10, 15) by the apparatus (22, 23).

3. Method according to claim 1 or 2, **characterized in that** the counting of the first preset time and/or the counting of the second preset time is interrupted through an interruption action of the security guard (10, 15).

4. Method according to one of the claims 1 to 3, **characterized in that** the movement of the security guard (10, 15) is detected by at least one motion sensor or acceleration sensor (22) or gyroscope (22).

5. Method according to one of the claims 1 to 4, **characterized in that** the movement of the security guard (10, 15) is detected by at least one optical recognition unit (23) or a distance measuring device.

6. Device (20) for monitoring a security guard (10, 15) for security of construction sites on railway tracks against approaching trains, whereby the alertness parameters of the security guard (10, 15) are detectable at regular time intervals by a detection module (21) and an alarm signal (AS) is transmittable to an alarm center (30) by a transmission module (25) if the alertness parameters of the security guard (10, 15) deviate from predetermined values,
**characterized**
**in that** the detection module (21) comprises at least one apparatus (22, 23) for detecting a movement of the security guard (10, 15),
**in that** a time counter module (24) is provided,
whereby with absence of the movement of the security guard (10, 15) a first preset time is countable by the time counter module and after counting of the first preset time a warning signal (WS) is emittable, and
whereby after triggering of the warning signal (WS) a second preset time is countable by the time counter module (24), and after counting of the second preset time the transmission of the alarm signal (AS), which initiates an evacuation of the construction site, is able to be activated by the transmission module (25).

7. Device according to claim 6, **characterized in that** means are provided for interruption of the counting of the first preset time and/or of the second preset time, the means being able to be activated by the detection module (21) or by the security guard (10, 15).

8. Device according to one of the claims 6 or 7, **characterized in that** the detection module (21) comprises at least one motion sensor or acceleration sensor (22) or gyroscope (22).

9. Device according to one of the claims 6 to 8, **characterized in that** the detection module (21) comprises at least one optical recognition unit (23).

10. Device according to one of the claims 6 to 9, **characterized in that** it is able to be worn on the body of the security guard (10, 15).

11. Device according to one of the claims 6 to 10, **characterized in that** the detection module (21) comprises at least one distance measuring device.

## Revendications

1. Procédé de surveillance d'un poste de sécurité (10,15) pour la sécurisation de chantiers sur des rails à l'encontre de trains à l'approche, dans lequel les paramètres d'attention de l'élément de sécurité (10,15) sont détectés un module de détection (21), et un signal d'alarme (AS) est transmis à un centre d'alarme (30) par un module de transmission (25) lorsque les paramètres d'attention de l'élément de sécurité (10, 15) diffèrent de valeurs prédéterminées,
**caractérisé en ce qu'**un mouvement du poste de sécurité (10,15) est détecté par au moins un appareil (22, 23) du module de détection (21),
**en ce que**, en l'absence de mouvement du poste de sécurité (10,15), une première période de temps prédéterminée est décomptée par un module compteur de temps (24), et, après avoir décompté ladite première période de temps prédéterminée, un signal d'avertissement (WS) est émis,
et **en ce que**, après le déclenchement du signal d'avertissement (WS), une seconde période de temps prédéterminée est décomptée par le module compteur de temps (24), et, après le décomptage de la seconde période de temps prédéterminée, le signal d'alarme (AS) est transmis par le module de transmission (25) au panneau de commande (30), déclenchant ainsi une évacuation du chantier.

2. Procédé selon la revendication 1, **caractérisé en ce que** le décompte de la première période de temps prédéterminée et/ou le décompte de la seconde période de temps prédéterminée est interrompu lorsqu'un mouvement du poste de sécurité (10,15) est détecté par l'intermédiaire de l'appareil (22, 23).

3. Procédé selon la revendication 1 ou 2, **caractérisé en ce que** le décompte de la première période de temps prédéterminée et/ou le décompte de la seconde période de temps prédéterminée est interrompu par une action d'interruption du poste de sécurité (10,15).

4. Procédé selon l'une quelconque des revendications 1 à 3, **caractérisé en ce que** le mouvement du poste de sécurité (10,15) est détecté par au moins un capteur de mouvement ou respectivement un capteur d'accélération (22), ou un gyroscope (22).

5. Procédé selon l'une quelconque des revendications 1 à 4, **caractérisé en ce que** le mouvement du poste de sécurité (10,15) est détecté par au moins une unité de détection optique (23) ou par un dispositif de mesure de distance.

6. Dispositif (20) de surveillance d'un poste de sécurité (10,15), pour la sécurisation de chantiers sur des rails à l'encontre de trains à l'approche, dans lequel les paramètres d'attention du poste de sécurité (10,15) peuvent être détectés à des intervalles réguliers par un module de détection (21), et un signal d'alarme (AS) peut être transmis à un centre d'alarme (30) par un module de transmission (25) lorsque les paramètres d'attention du poste sécurité (10,15) diffèrent de valeurs prédéterminées,
**caractérisé en ce que** le module de détection (21) contient au moins un dispositif (22, 23) pour détecter un mouvement du poste de sécurité (10,15),
**en ce qu'**un module compteur de temps (24) est prévu,
dans lequel une première période de temps prédéterminée peut être décomptée en l'absence de mouvement du poste de sécurité (10,15) et un signal d'avertissement (WS) peut être émis après avoir décompté ladite première période de temps prédéterminée, et
dans lequel, après le déclenchement du signal d'avertissement (WS), une seconde période de temps prédéterminée peut être décomptée par le module compteur de temps (24), et, après que la seconde période de temps prédéterminée a été décomptée, la transmission du signal d'alarme (AS), qui déclenche l'évacuation du chantier, peut être activée par le module de transmission (25).

7. Dispositif selon la revendication 6, **caractérisé en ce que** des moyens d'interruption du décompte de la première période de temps prédéterminée et/ou de la seconde période de temps prédéterminée sont prévus, les moyens pouvant être activés par le module de détection (21) ou par le poste de sécurité (10,15).

8. Dispositif selon l'une des revendications 6 ou 7, **caractérisé en ce que** le module de détection (21), comprend au moins un capteur de mouvement ou respectivement un capteur d'accélération (22), ou un gyroscope (22).

9. Dispositif selon l'une des revendications 6 à 8, **caractérisé en ce que** le module de détection (21) comprend au moins une unité de détection optique (23).

10. Dispositif selon l'une des revendications 6 à 9, **caractérisé en ce qu** 'il est portable sur le corps du poste de sécurité (10,15).

11. Dispositif selon l'une des revendications 6 à 10, **caractérisé en ce que** le module de détection (21) comprend au moins un appareil de mesure de distance.
